# EUROPÄISCHE PATENTSCHRIFT

(11) **EP 0 160 786 B1**
(45) Veröffentlichungstag und Bekanntmachung des Hinweises auf die Patenterteilung: **22.08.1990**
(21) Anmeldenummer: 85101438.1
(22) Anmeldetag: 11.02.1985
(51) Int. Cl.: B65D 83/00, B05C 17/00, B05B 9/047

(54) **Austreibvorrichtung für einen für hochviskoses Füllgut bestimmten Abgabebehälter**
Dispensing device for a container containing viscous products
Dispositif d'expulsion pour un distributeur de produits à haute viscosité

(30) Priorität: 03.05.1984 CH 2142/84; 23.08.1984 CH 4022/84
(43) Veröffentlichungstag der Anmeldung: 13.11.1985
(73) Patentinhaber: AEROSOL-SERVICE AG, CH-4313 Möhlin/AG (CH)
(72) Erfinder: Obrist, Gerhard, CH-4303 Kaiseraugst (CH)

(56) Entgegenhaltungen:
- EP-A- 0 040 428
- DE-U- 8 022 593
- FR-A- 2 216 810
- US-A- 3 146 916
- US-A- 3 217 932
- US-A- 3 519 170
- US-A- 3 568 892

## Beschreibung

Die Erfindung betrifft eine Austreibvorrichtung für einen für hochviskoses Füllgut bestimmten Abgabebehälter gemäss dem Oberbegriff von Patentanspruch 1 (US-A-3217932).

Zahlreiche hochviskose bzw. pastöse Produkte wie Dichtmassen, Kitte, Klebstoffe und dergl. werden heute in Kartuschen abgefüllt. Standard-Kartuschen sind zylindrische Behälter, an deren vorderem Ende sich eine meist in eine Spitze laufende Applikationsöffnung befindet und deren anderes Ende durch einen beweglichen Kolben geschlossen ist. Zur Entnahme des Produktes wird die Kartusche in ein Applikationsgerät eingelegt, mittels welchem der Kolben entweder manuell der über Pressluft vorwärts gestossen und dadurch das Produkt ausgetrieben wird.

Die manuell betätigten Applikationsgeräte arbeiten portionenweise, ermöglichen also keinen gleichmässigen kontinuierlichen Produktestrang. Ausserdem kann die erforderliche Kolbenstange stören und führt das manuelle Pumpen häufig zu rascher Ermüdung.

Die pneumatischen Applikationsgeräte weisen diese Nachteile zwar nicht auf, sind aber dafür konstruktiv relativ aufwendig und von einem Kompressor oder dergl. abhängig, so dass sie praktisch ausschliesslich dem Professional-Bereich vorbehalten sind.

Ferner ist. z.B. aus der US-PS 3 568 892 eine Kartuschenpackung bekannt, bei der die das Füllgut enthaltende Kartusche ähnlich wie bei den erwähnten manuell betätigten Packungen in einer Halterung eingespannt ist. Im Unterschied zu den letzteren ist bei dieser Packung jedoch ein Aerosol-Druckbehälter vorgesehen, welcher ein Druckgaspolster zwischen dem Kartuschenkolben und einer dicht mit dem Kartuschenende abschliessenden Stützplatte der Halterung erzeugt. Dieses Druckpolster beaufschlagt den Kolben und treibt dadurch das Füllgut aus. Die Zufuhr von Druckmedium aus dem Druckbehälter in den Druckraum zwischen Kartuschenkolben und Stützplatte wird durch einen auf den Druckbehälter bzw. dessen Ventil wirkenden Triggermechanismus gesteuert.

Diese bekannte Kartuschenpackung ist für ein Massenprodukt konstruktiv relativ aufwendig und bietet ausserdem keine Möglichkeit, die Abgabe von Füllgut zu stoppen, solange das Druckpolster noch stark genug ist, den Kolben in der Kartusche vorwärts zu treiben.

Aus der US-PS 3 217 932 ist eine weitere druckgasgetriebene Kartuschenpackung bekannt. Bei dieser Packung befindet sich die Kartusche nicht in einer eigenen Halterung, sondern der Aerosol-Druckbehälter ist mittels eines speziellen Adapters am hinteren Ende der Kartusche befestigt. Im Adapter ist ein Schraubnippel vorgesehen, auf den ein entsprechend geformter Ventilteil des Druckbehälters aufgeschraubt werden kann, wodurch der Druckbehälter dicht an die Kartusche angeschlossen und an ihr festgehalten wird und sich dabei gleichzeitig ein Druckgaspolster im hinteren Kartuschenende aufbaut, das auf den Kartuschenkolben wirkt und diesen vorwärts bewegt, solange ein am vorderen Ende der Kartusche aufgeschraubtes spezielles Applikationsventil geöffnet ist.

Bei dieser bekannten Kartuschenpackung erfolgt die Steuerung der Abgabe also über das Applikationsventil und die Kartusche ist ständig unter Betriebsdruck. Letzteres ist aus verschiedenen Gründen nachteilig. Ferner ist diese bekannte Kartuschenpackung konstruktiv immer noch relativ aufwendig.

Durch die Erfindung soll eine Austreibvorrichtung für den zur Rede stehenden Abgabebehälter dahingehend verbessert werden, dass einerseits eine extrem einfache und entsprechend konstengünstige Konstruktion und andererseits eine praxisgerechte Betriebs- und Funtionsweise unter Vermeidung der beschriebenen Mängel der bekannten Kartuschenpackungen dieser Art erreicht wird.

Die erfindungsgemässe Austreibvorrichtung, die diesen Anforderungen gerecht wird, ist im Patentanspruch 1 beschrieben. Bevorzugte Ausgestaltungen und Weiterbildungen ergeben sich aus den abhängigen Ansprüchen.

Im folgenden wird die Erfindung anhand der Zeichnung näher erläutert. Es zeigen.
Fig. 1 und 2 je einen Längschnitt durch ein erstes Ausführungsbeispiel in zwei verschiedenen Betriebsphasen und
Fig. 3 und 4 zwei analoge Darstellungen eines zweiten Ausführungsbeispiels.

Der dargestellte Abgabebehälter umfasst eine Kunststoff-Kartusche K mit Abgabeöffnung 0 und aufgeschraubter Applikationsspitze S, einen in der Kartusche beweglich angeordneten, dicht sitzenden Kolben P und einen Adapter A für einen Standard-Aerosol-Druckbehälter D. Der Adapter A ist im hinteren, ohne den Adapter offenen Ende 1 der Kartusche K dicht befestigt. Das abzugebende hochviskose bzw. pastöse Füllgut F befindet sich im vorderen, zwischen Kolben P und Abgabeöffnung O liegenden Raum 2 der Kartusche K. Der hintere, zwischen dem Kolben P und dem eingesetzten Adapter A liegende Kartuschenraum ist füllgutfrei und im folgenden als Druckraum 3 bezeichnet.

Der Adapter A ist im Längsschnitt H-förmig ausgebildet und besteht aus einem Boden 8 und zwei sich daran anschliessenden Hülsen 11 und 70. Die in der Zeichnung linke Hülse 70 umfasst das hintere Ende 1 der Kartusche K. Zusätzlich ist im Boden 8 eine Ringnut 18 vorgesehen, die den äussersten Rand des Kartuschenendes 1 aufnimmt. Auf diese Weise ist der Adapter A fest und dicht am Ende 1 der Kartusche K befestigt.

Koaxial zum Adapter A ist im Boden 8 eine durchgehende Verbindungsleitung 10 vorgesehen. Die der Kartusche K abgewandte Mündung 9 dieser Leitung 10 ist etwas erweitert ausgebildet und nimmt das Abgaberöhrchen 13 des Ventils 12 des Druckgasbehälters D in sich auf. Letztere befindet sich in der Hülse 11 des Adapters A und ist lediglich über sein Abgaberöhrchen 13 im Adapter gehaltert. Sein Abgabeventil 12 ist hier als Standard-Kippventil ausgebildet, d.h. es kann durch seitliches Kippen des Abgaberöhrchens 13 relativ zum Druckgasbehälter D geöffnet werden. In der Haltehülse 11 ist ein federnd einwärts drückbarer Handgriff 73 vorgesehen, mittels welchem der Druckgasbehälter D in der in Fig. 2 gezeigten Weise seitlich geschwenkt und dadurch sein Ventil 12 geöffnet werden kann.

Von der den Boden 8 durchsetzenden Verbindungsleitung 10 zweigt seitlich eine Entlüftungsleitung 71 ab, welche in einem Nippel 72 seitlich am Adapter A ins Freie mündet.

Zur Inbetriebnahme des Abgabebehälters wird der Druckgasbehälter D gemäss Fig. 1 in den Adapter A eingeführt. Dann wird die Entlüftungsleitung 71 mit dem Daumen verschlossen und der Druckgasbehälter mittels des Handgriffs 73 gemäss Fig. 2 seitlich ausgelenkt. Dadurch wird das Kipp-Abgabeventil des Druckgasbehälters D geöffnet und im Druckraum 3 im Kartuschenende 1 der zum Austreiben des Füllguts F erforderliche Druck aufgebaut. Sobald dieser erreicht ist, kann der Handgriff 73 losgelassen werden, so dass der Druckgasbehälter wieder in seine ursprüngliche, aus Fig. 1 ersichtliche Lage zurückkehrt, in welcher sein Kippventil geschlossen ist. Wenn die Füllgutentnahme unterbrochen werden soll, braucht lediglich die Entlüftungsleitung 71 freigegeben zu werden; der Ueberdruck im Druckraum 3 bricht dann sofort zusammen (Fig. 1).

In den Fig. 3 und 4 ist eine besonders kompakte und konstruktiv extrem einfache und zweckmässige Ausführungsform dargestellt.

Bei dieser Ausführungsvariante besteht der Adapter A aus einem relativ formstabilen Ringkörper 80 und einem elastisch an diesem angeformten Bodenteil 81. Der Ringkörper 80 weist einen Ringspalt 82 auf und ist auf das Ende 1 der Kartusche K im Pressitz aufgesteckt, wobei das Kartuschenende im Ringspalt sitzt.

Im Inneren weist der Ringkörper 80 nach innen etwas federnd vorspringende Rastglieder in Form von Rastnocken 83 (oder eventuell auch in Form eines entsprechenden Ringwulsts) auf, welche den Ventildeckel 84 des Druckgasbehälters D hintergreifen und den Druckgasbehälter auf diese Weise im Adapter A festhalten. Der Druckgasbehälter D ist hier im Unterschied zu allen anderen Ausführungsformen verkehrt angeordnet, also mit seinem Ventil gegen das hintere Kartuschenende. Im Ringkörper 80 sind ferner Durchlasskanäle 85 vorgesehen, welche eine Verbindung zwischen den vor und hinter dem von den Rastnocken 83 gehaltenen Ventildeckel 84 liegenden Räumen schaffen.

Der Bodenteil 81 ist in seinem zentralen Bereich relativ formstabil ausgebildet, an seinem Rand jedoch verhältnismässig elastisch und abgewinkelt, so dass er axial federnd einwärts bewegbar ist. Das Zentrum des Bodenteils 81 ist als Hohlnippel 86 ausgebildet, welcher mit einer durchgehenden Entlüftungsöffnung 87 und Auflagerippen 88 für das Abgaberöhrchen 13 des Ventils 12 des Druckgasbehälters D versehen ist.

Normalerweise befindet sich der Bodenteil 81 in der in Fig. 4 gezeigten Ruhestellung, bei der die Auflagerippen 88 vom Abgaberöhrchen 13 des Behälterventils 12 abgehoben sind oder zumindest keinen axialen Druck auf dieses ausüben.

Zum Aufbau des für die Füllgutentnahme nötigen Ueberdrucks wird nun die Entlüftungsöffnung 87 mit einem Finger verschlossen und gleichzeitig der Hohlnippel 86 axial einwärts gedrückt (Fig. 3). Dabei kommen die Auflagerippen 88 mit dem Abgaberöhrchen 13 in Kontakt und drücken dieses ebenfalls axial einwärts, bis sich schliesslich das Behälterventil 12 öffnet. Nun strömt das Druckgas zwischen den Auflagerippen 88 und über die Durchlasskanäle 85 in den hinter dem Ventildeckel 84 befindlichen Druckraum 3 der Kartusche K. Wenn der gewünschte Betriebsdruck (ca. 2.5 bar) erreicht ist, wird die Presskraft auf den Hohlnippel 86 weggenommen, wobei allerdings die Entlüftungsöffnung 87 noch verschlossen gehalten wird. Die Füllgutentnahme geht dabei noch weiter. Zum Abbruch der Füllgutentnahme wird ganz einfach der Finger vom HohInippeI 86 abgehoben und die Druckkammer 3 dadurch entlüftet (Fig. 4).

Bei den beiden dargestellten Ausführungsvarianten ist der Adapter A im Pressitz an der Kartusche K befestigt. Selbstverständlich sind auch noch andere Befestigungsarten möglich. Beispielsweise könnte der Adapter auch mit der Kartusche verschweisst oder durch eine geeignete Bördelung verbunden sein.

Der Adapter A mit dem Druckgasbehälter D bildet eine Austreibvorrichtung für das in der Kartusche K befindliche Füllgut F. Diese Austreibvorrichtung kann sowohl bereits herstellerseits an der Kartusche befestigt sein als auch eine selbständige Einheit bilden, die dann bei geeigneter Befestigungsart als auswechselbare Austreibvorrichtung für viele Kartuschen verwendet werden kann.

Der erfindungsgemässe Abgabebehälter bzw. die erfindungsgemässe Austreibvorrichtung für eine Kolbenkartusche vereinigt alle Vorteile der bisher bekannten Geräte dieser Art in sich, ohne gleichzeitig auch deren Nachteile aufzuweisen. Insbesondere ist durch diesen Behälter bzw. die Austreibvorrichtung mit geringstem konstruktivem Aufwand eine gleichmässige kontinuierliche Ausbringung des Füllguts gewährleistet, wobei gleichzeitig die Handhabung einfach und ermüdungsfrei ist und der Behälter bei Nichtgebrauch automatisch stets drucklos ist.

## Patentansprüche

1. Austreibvorrichtung für einen für hochviskoses Füllgut bestimmten Abgabebehälter in Form einer mit einer Abgabeöffnung (0) versehenen Kartusche (K) mit darin beweglich angeordnetem Kolben (P), mit einem am hinteren Ende (1) der Kartusche (K) dicht befestigten bzw. befestigbaren Adapter (A) für einen Druckgasbehälter (D), welcher Adapter (A) den Druckgasbehälter (D) aufnimmt, das hintere Kartuschenende (1) dicht verschliesst und mit dem Kolben (P) einen füllgutfreien Druckraum (3) definiert, an den der Druckgasbehälter (D) zur Erzeugung eines auf den Kolben (P) wirkenden und diesen vorwärts treibenden Druckpolsters anschliessbar ist, dadurch gekennzeichnet, dass der Druckgasbehälter (D) mit einem wiederverschliessbaren Ventil (12) ausgestattet ist, dass der Adapter (A) Mittel (73,86) zur Betätigung dieses Ventils (12) aufweist und dass im Adapter (A) eine mit dem Druckraum (3) kommunizierende Entlüftungsöffnung (71, 87) vorgesehen und derart angeordnet ist, dass sie beim Betrieb des Abgabebehälters einfach durch einen Finger der Bedienungsperson verschlossen werden kann.

2. Vorrichtung nach Anspruch 1, dadurch gekennzeichnet, dass die Entlüftungsöffnung (71) seitlich am Adapter (A) ausmündet.

3. Vorrichtung nach Anspruch 2, dadurch gekennzeichnet, dass der Adapter (A) einen das Kartuschenende (1) abschliessenden Boden (8) und eine daran anschliessende hülsenförmige Halterung (11) für den Druckgasbehälter (D) aufweist, dass das Ventil des Druckgasbehälters als Standard-Aerosol-Ventil mit einem zur Betätigung des Ventils und gleichzeitig zur Abgabe des Behälterinhalts dienenden Abgaberöhrchen (13) ausgebildet ist, dass der Boden (8) mit der Oeffnung (9) zur Aufnahme des Abgaberöhrchens (13) des Druckgasbehälterventils sowie mit einer Durchtrittsleitung (10) zur Verbindung der Oeffnung (9) mit dem Kartuscheninneren versehen ist und dass der Boden (8) ferner eine mit der Durchtrittsleitung (10) kommunizierende, in eine seitliche Aussenfläche des Adapters (A) ausmündende Entlüftungsleitung (71) aufweist.

4. Vorrichtung nach Anspruch 3, dadurch gekennzeichnet, dass das Ventil des Druckgasbehälters (D) als Kippventil ausgebildet ist und dass in der hülsenförmigen Halterung (11) des Adapters (A) ein beweglicher Handgriff (73) vorgesehen ist, mittels welchem der Druckgasbehälter (D) zur Oeffnung seines Kippventils vorschwenkt werden kann.

5. Vorrichtung nach Anspruch 1, dadurch gekennzeichnet, dass der Adapter (A) im wesentlichen aus einem Ringkörper (80) und einem Bodenteil (81) besteht, dass der Ringkörper (80) dicht mit dem Ende (1) der Kartusche (K) verbunden bzw. verbindbar ausgebildet ist und in seinem Inneren mit Rastgliedern (83) versehen ist, welche den Deckel (84) des Druckgasbehälters (D) hintergreifen und den letzteren dadurch am Adapter (A) befestigen, dass das Ventil (12) des Druckgasbehälters (D) als Standard-Aerosol-Ventil mit einem zum Oeffnen federnd einwärts drückbaren Abgaberöhrchen (13) ausgebildet ist, dass der Bodenteil (81) so mit dem Ringkörper (80) verbunden ist, dass er federnd begrenzt axial einwärts bewegbar ist und in seiner innersten Stellung das Ventil (12) des Druckgasbehälters (D) öffnet und dass im zentralen Bereich des Bodenteils (81) eine Entlüftungsöffnung (87) vorgesehen ist.

6. Vorrichtung nach Anspruch 5, dadurch gekennzeichnet, dass der zentrale Bereich des Bodenteils (81) als Hohlnippel (86) ausgebildet ist und auf seiner Innenseite mit Auflagerippen (88) für das Abgaberöhrchen (13) des Druckgasbehälterventils (12) versehen ist.

7. Vorrichtung nach einem der Ansprüche 1-6, dadurch gekennzeichnet, dass der Adapter (A) mit einer das hintere Ende (1) der Kartusche (K) aufnehmenden Ringnut (18, 82) versehen ist.

## Revendications

1. Dispositif d'expulsion ou de prélèvement pour récipient de produits de replissage très visqueux, ledit récipient étant constitué d'une cartouche (K) avec un orifice de distribution (O) et comportant en son intérieur un piston (P) déplaçable, ledit dispositif d'expulsion comportant un adaptateur (A) qui est fixé ou peut être fixé de manière étanche sur l'extrémité arrière (1) de la cartouche, qui loge en son intérieur un récipient de gaz comprimé (D), qui obture de façon étanche l'extrémité arrière (1) de la cartouche (K) et qui détermine avec le piston (P) une chambre de pression (3) ne contenant pas de produit de remplissage, le récipient de gaz comprimé (D) pouvant être raccordé à la chambre de pression en vue de produire un coussin de pression agissant sur le piston (P) en le poussant vers l'avant, caractérisé en ce que
-le récipient à gaz comprimé (D) comporte une soupape (12) pouvant être refermée,
-l'adaptateur (A) comporte des moyens (73), (86) pour actionner la soupape,
-l'adaptateur (A) comporte une ouverture d'aération (71), (87) communiquant avec la chambre de pression disposée de telle sorte qu'elle puisse être fermée simplement par le doigt du manipulateur lorsque le récipient distributeur est en service.

2. Dispositif selon la revendication 1 caractérisé en ce que l'ouverture d'aération (71) débouche à l'extérieur sur le côté latéral de d'adaptateur (A).

3. Dispositif selon la revendication 2 caractérisé en ce que
-d'adaptateur (A) comporte une fond (8) assemblé avec l'extrémité arrière (1) de la cartouche est se prolongeant par une fixation (11) en forme de douille, destinée au récipient de gaz comprimé (D),
-la soupape du récipient de gaz comprimé est constituée d'une soupape standard pour aérosol et comporte un tube distributeur (13) servant à la fois à actionner la soupape et au prélèvement du contenu du récipient,
-le fond (8) est pourvu, d'une part, d'un orifice (9) destiné à recevoir le tube distributeur (13) et, d'autre part, d'un conduit (10) reliant l'orifice (9) à l'intérieur de la cartouche,
-le fond (8) comporte un conduit d'aération (71) communiquant avec le conduit (10) et débouchant à l'extérieur sur la face latérale de l'adaptateur.

4. Dispositif selon la revendication 3 caractérisé en ce que la soupape du récipient à gaz comprimé (D) est une soupape basculante et en ce que une poignée mobile (73) qui est disposée dans la fixation en forme de douille (11) de l'adaptateur (A), permet de faire basculer le récipient de gaz comprimé (D) en vue de l'ouverture de la soupape basculante.

5. Dispositif selon la revendication 1, caractérisé en ce que
-l'adaptateur (A) est constitué essentiellement d'un corps annulaire (80) et d'un fond (81),
-le corps annulaire (80) est assemblé ou peut être assemblé de façon étanche avec l'extrémité (1) de la cartouche (K) et comporte en son intérieur des éléments d'arrêt (83) qui s'engagent derrière le couvercle (84) du récipient de gaz comprimé (D) en vue de fixer ce dernier sur l'adapteur,
-la soupape du récipient de gaz comprimé (D) est une soupape standard pour aérosol et comporte un tube distributeur (13) pouvant être poussé élastiquement vers l'intérieur en vue de l'ouverture de la soupape,
-le fond (81) est assemblé au corps annulaire (80) de façon à être déplaçable élastiquement et axialement vers l'intérieur en vue d'ouvrir la soupape du récipient de gaz comprimé (D) lorsqu'il atteint la position la plus à l'intérieur,
-la zone centrale du fond (81) comporte une ouverture d'aération (87).

6. Dispositif selon la revendication 5, caractérisé en ce que la zone centrale du fond (81) est formé d'un manchon creux (86) et comporte sur sa face intérieure des nervures d'appui (88) pour le tube distributeur (13) de la soupape du récipient de gaz comprimé.

7. Dispositif selon l'une des revendications 1 à 6 caractérisé en ce que l'adaptateur (A) comporte une rainure annulaire (18), (82) destinée à recevoir l'extrémité arrière (1) de la cartouche (K).

## Claims

1. Expulsion device for a dispensing container for a highly viscous filler material, said dispensing container being in the form of a cartridge (K) having a piston (P) moveably arranged therein and a dispensing orifice (0), comprising an adapter (A) for a pressurized gas container (D) sealingly fastened or fixable to the rear end of the cartridge (K), said adapter (A) accomodating the pressurized gas container (D), sealingly closing the rear end of the cartridge (K) and defining conjointly with the piston (P) a pressure chamber (3) devoid of filler material, said pressurized gas container (D) being connectable with said pressure chamber (3) for generating a pressure charge active upon the piston (P) for driving the piston forward, characterized in that the pressurized gas container (D) is provided with a recloseable valve (12), in that the adapter (A) comprises means (73, 86) for actuating said valve (12), and in that a pressure venting orifice (71, 87) communicating with said pressure chamber (3) is provided in said adapter (A) and is arranged such that it is obturatable by a finger of the operator when the dispensing container is in service.

2. Device according to claim 1, characterized in that the pressure venting orifice (71) opens laterally of said adapter (A).

3. Device according to claim 2, characterized in that the adapter (A) comprises a bottom portion (8) capable of closing said rear end (1) of the cartridge a sleeve-shaped retention means (11) for said pressurized gas container (D) adjacent to said bottom portion (8), in that the valve of the pressuirized gas container is an aerosol valve having a dispensing tubelet (13) serving simultaneously for actuation of the valve and for dispensing the contents of the pressurized gas container, in that the bottom portion (8) is provided with a bore (9) for accommodating said dispensing tubelet (13) of said valve of the pressurized gas container and with a passage (10) for connecting said bore (9) with the interior of the cartridge, and in that said bottom portion (8) is provided with a pressure venting orifice (71) which flow communicates with said passage (10) and opens on a lateral outer surface of the adapter (A).

4. Device according to claim 3, characterized in that the valve of said pressurized gas container (D) is a canting valve, and in that a movable hand grip (73) is provided on said sleeve-shaped retention means (11) of the adapter (A), said pressurized gas container (D) being capable of being pivoted by said hand grip for opening the canting valve.

5. Device according to claim 1, characterized in that the adapter (A) substantially comprises an annulus (80) and a diaphragm (81), in that said annulus (80) is structured to be sealingly connected with the end (1) of said cartridge (K) sand is provided with retention members (83) in its interior, said retention members engaging the cover member (84) of the pressurized gas container (D) for sealingly fastening the cover member to the adapter (A), in that the valve (12) of the pressurized gas container (D) is an aerosol valve having a dispensing tubelet (13) which can be elastically pressed inward for opening, in that the diaphragm (81) is connected with said annulus (80) such that said diaphragm is elastically limited axially inwardly movable to open the valve (12) of said pressurized gas container (D) when in its innermost position, and in that the venting orifice (87) is provided in the central region of the diaphragm (81).

6. Device according to claim 5, characterized in that the central region of the diaphragm (81) defines a hollow nipple (86) and is provided on its inner side with bearing ribs (88) for the dispensing tubelet (13) of said pressurized gas container (D).

7. Device according to anyone of claims 1-6, characterized in that the adapter (A) is provided with an annular groove (18, 82) for accomodating the rear end (1) of the cartridge (K).
